# EUROPÄISCHE PATENTSCHRIFT

(11) **EP 0 158 220 B1**
(45) Veröffentlichungstag und Bekanntmachung des Hinweises auf die Patenterteilung: **16.12.1992**
(21) Anmeldenummer: 85103622.8
(22) Anmeldetag: 27.03.1985
(51) Int. Cl.: D21G 1/02

(54) **Mittels eines Wärme übertragenden Mediums beheizbare Kalanderwalze**
Calander roll heated by a heat-transfer fluid
Cylindre pour calandre chauffé par un fluide de transfert de chaleur

(30) Priorität: 06.04.1984 DE 8410839 U; 14.12.1984 DE 8436564 U
(43) Veröffentlichungstag der Anmeldung: 16.10.1985
(73) Patentinhaber: Walzen Irle GmbH, D-57250 Netphen (DE)
(72) Erfinder: Schönemann, Joachim, D-5902 Netphen 3 (DE)
(74) Vertreter: Grosse, Dietrich, Dipl.-Ing.

(56) Entgegenhaltungen:
- DE-A- 2 008 994
- GB-A- 2 121 919
- US-A- 2 890 026
- US-A- 3 120 867
- US-A- 4 252 184

## Beschreibung

Die Erfindung betrifft eine beheizbare Kalanderwalze mit unterhalb der Mantelfläche ihres Walzenkörpers vorgesehenen achsparallelen Kanälen für den Durchsatz eines die Aufheizung bewirkenden thermischen Übertragungsmediums und mit beidseitig des Walzenkörpers mit diesem verbundenen zentrale bzw. koaxiale Zu- und Ableitungsbohrungen aufweisenden Flanschzapfen.

Derartige, bspw. aus der US-A-3 120 867 bekannte beheizbare Kalandervalzen werden insbesondere in der Papier-, Gummi- und Kunststoffindustrie verwendet; bei zum Teil erheblicher Länge sind sie der engen Toleranzen ihrer Mantelflächen wegen mechanisch äußerst stabil zu halten, und aus verfahrenstechnischen Gründen sind sie, ebenfalls innerhalb enger Toleranzen, auf erheblich über der Umgebungstemperatur liegende Temperaturen, die beispielsweise im Bereiche von 200° C liegen können, aufzuheizen.

Ursprünglich verwendete, mitsamt ihrer Zapfen axial durchbohrte Walzen haben sich auch dann nicht bewährt, wenn im Bereiche des Walzenkörpers die Bohrung erweitert ist: Dem thermischen Medium sind hier keine definierten Wege vorgegeben, die sich innerhalb des Walzenkörpers einstellende geringe Strömungsgeschwindigkeit beeinträchtigt den Wärmeübergang, und die verbliebene relativ große Wandstärke ergibt durch ihre thermische Trägheit einen starken Hysterese-Effekt der Temperaturregelung. Man hat daher nach der US-A-2 890 026 in den Walzenkörper achsparallele Kanäle gebohrt, die durch in ihren Mündungen ansetzende und schräg verlaufende Bohrungen miteinander und mit zentralen, den Zu- und Ablauf bewirkenden Bohrungen verbunden sind. Der hierbei für die die Kanäle speisenden und verbindenden Bohrungen zu treibende Aufwand hat sich als unerwünscht hoch erwiesen.

Um diesen Aufwand zu verringern und das thermische Medium so zu führen, daß es nur den Arbeitsbereich der Kalanderwalze direkt beaufschlagt, werden Kalanderwalzen gebaut, deren Walzenkörper ais einseitig geschlossener und einstückig mit einem Walzenzapfen ausgestatteter Hohlzylinder ausgeführt ist, dessen dem Walzenzapfen gegenüberliegende Öffnung mit einem gesonderten Flanschzapfen abgeschlossen wird. Gegenüber den früheren, hohlzylindrischen Kalanderwalzen wird hier ein Zwangsumlauf für das thermische Medium geschaffen, indem gemäß der DE-A-2 008 994 der Hohlraum weitgehend von einem üblicherweise aus Stahlblech erstellten Verdrängerkörper ausgefüllt ist, so daß für das Medium ein kreisringförmiger Durchtrittsquerschnitt geringer Stärke verbleibt, dessen begrenzte Querschnittsfläche den Wärmeübergang sichernde Strömungsgeschwindigkeiten des Mediums ergibt.

Das thermische Medium wird hierbei im allgemeinen, wie bspw. nach der US-A-4 252 184, radial entlang einer der achsnormalen Grundflächen des Verdrängerkörpers zu- und antiradial entlang seiner zweiten Grundfläche abgeführt. Bei nicht angetriebenen Kalandervalzen können die Zu- und die Abfuhr des thermischen Mediums durch die beiden Zapfen von bzw. nach unterschiedlichen Seiten erfolgen; bei angetriebenen Kalanderwalzen allerdings hat es sich bewährt, die Antriebsseite von Versorgungsleitungen des thermischen Mediums freizuhalten und sowohl die Zu- als auch die Abführung über einen am der Antriebsseite gegenüberliegenden Flanschzapfen vorgesehenen Anschlußkopf vorzunehmen. Als nachteilig hat es sich hierbei gezeigt, daß, der oft hohen Drehzahlen wegen, schon die Fixierung des Verdrängerkörpers in der Ausnehmung der Walze auf Schwierigkeiten stoßen kann; den oft sehr hohen Beschleunigungen, die sowohl beim Anfahren als insbesondere beim spontanen Stillsetzen, bspw. bei Papier- bzw. Band- oder Folienrissen, auftreten können, sind sie nicht immer gewachsen, selbst wenn, bspw. nach der DE-A-2 008 994, die Verdrängerkörper mindestens einseitig an einem Walzenzapfen zentriert sind, so daß sie sich nicht nur erheblich verformen bzw. zerreißen, sondern zusätzlich auch noch den Innenmantel der Walzen beschädigen können und auf jeden Falle im nur zu leicht eintretenden Schadensfall kostspielige Reparaturen bedingen.

Die Erfindung geht von der Aufgabe aus, eine strömungstechnisch gleichartige Kalanderwalze zu schaffen, die sich durch Vermeiden der die achsparellelen Kanäle mit den Zu- bzw. Ablaufbohrungen verbindenden Bohrungen mit verringertem Aufwande herstellen und warten läßt, und die sich auch unter hohen Drehzahlen und starken positiven sowie negativen Beschleunigungen als robust und standsicher erweist, und die sich daher auch sicher mit einer langen Standzeit betreiben läßt.

Gelöst wird diese Aufgabe, indem die von den Mündungen der Kanäle umschlossenen Bereiche der Stirnflächen des Walzenkörpers unter Bildung jeweils eines bis zu diesen Mündungen der Kanäle reichenden Spaltes gegen die gegenüberliegenden Grundflächenbereiche der Flanschzapfen zurücktreten, und indem die Zu- und Ableitungsbohrungen jeweils bis zu diesen Spalten führen. Durch die Verwendung beidseitig angeordneter Flanschzapfen läßt sich in den von den Kanälen bzw. deren Mündungen umschlossenen Bereichen sowohl der Stirnflächen des Walzenkörpers als auch der Grundflächen der Flanschzapfen jeweils ein Spalt aufbauen, der ohne lange, umständliche und erhebliche Maschinenzeiten beanspruchende Bohrungen den Zugang zu den Kanälen ergibt. Der Walzenkörper selbst ist praktisch einstückig ausgeführt, auch wenn unterschiedliche Gußlegierungen für Bereiche unterschiedlicher Radien eingesetzt werden, so daß eine stabile Walze hohen Widerstandsmomentes entsteht, die auch sehr hohen Beschleunigungsbeanspruchungen ohne Verformungen zu entsprechen vermag. Gleichzeitig wird eine definierte Führung des thermischen Mediums erreicht, das zwischen den gebildeten Spalten die Kanäle definiert und mit den gewünschten Wärmeübergang sichernden Strömungsgeschwindigkeiten durchsetzt.

Eine hochbelastbare, zentrische Verbindung der Flanschzapfen mit dem Walzenkörper läßt sich erreichen, wenn der Flanschzapfen einen mit dem Walzenkörper verbindbaren Flansch aufweist und innerhalb des Mantelbereiches des Walzenkörpers abgesetzte Ansätze der Flanschzapfen in entsprechende Ausnehmungen des Walzenkörpers eingreifen. Die einander zugekehrten Stirnflächen der Ansätze und der Ausnehmungen sind zweckmäßig so ausgebildet, daß die gebildeten Spalte flach kegelmantelförmig verlaufen. Zur Erzielung einer hohen mechanischen Stabilität können die Kanäle innerhalb eines den Durchmesser des Walzenkörpers wesentlich unterschreitenden Teilkreises angeordnet sein.

Im Falle nicht angetriebener Walzen können die Flanschzapfen jeweils bis zu deren Grundflächen geführt Zu- bzw. Ableitungsbohrungen aufweisen, so daß auf einer Walzenseite die Zuführung und auf der anderen die Abführung des Mediums erfolgen kann. Insbesondere bei angetriebenen Kalanderwalzen ist es jedoch wünschenswert, das Medium von einer Seite her zu- und zur gleichen Seite hin abzuführen, so daß einer der Walzenzapfen, vorzugsweise der der Antriebsseite, von das Medium führenden Leitungen frei bleibt. Hierfür hat es sich bewährt, sowohl den Walzenkörper der Kalanderwalze als auch einen der Flanschzapfen jeweils mit einer axialen Bohrung und den Flanschzapfen weiterhin mit einem Anschlußkopf für das Zu- und Abführen des thermischen Mediums auszustatten und die zentrale Bohrung des Flanschzapfens ein zentrales, bis in die zentrale Bohrung des Walzenkörpers führendes, die Bohrung des Flanschzapfens unter Bildung eines rohrmantelförmigen Freiraumes durchstoßendes Rohr aufweisen zu lassen.

Im einzelnen sind die Merkmale der Erfindung anhand der Beschreibung von Ausführungsbeispielen in Verbindung mit diese darstellenden Zeichnungen erläutert. Es zeigen hierbei
- Fig. 1: im Längsschnitt eine Kalanderwalze, bei der die Zu- und Abführung des thermischen Mediums an einander gegenüberliegenden Flanschzapfen vorgenommen werden, und
- Fig. 2: einen gleichartigen Längsschnitt durch eine Kalanderwalze, bei der die Zu- und Abführung des thermischen Mediums am Ende eines Flanschzapfens erfolgen.

In der Fig. 1 ist eine Kalanderwalze 1 gezeigt, unterhalb deren Mantelfläche ihres Walzenkörpers 2 von Stirnflächen 3 ausgehend eine Schar achsparalleler Kanäle 4 gebohrt ist, die von der Walzenachse jeweils den gleichen Abstand haben können. Auf die Stirnflächen des Walzenkörpers sind Flanschzapfen, bspw. der Flanschzapfen 5, aufgesetzt, deren Flansche 6 vermittels von Schrauben 7 mit dem Walzenkörper 2 der Kalanderwalze 1 so verspannt sind, daß Ansätze 8 der Flanschzapfen 5 in stirnseitig vorgesehene Ausnehmungen des Walzenkörpers 2 zentrierend eingreifen. Die Grundflächen 9 dieser Ansätze sind, wie die ihnen gegenüberstehenden Stirnflächen 3 des Walzenkörpers 2, schwach kegelmantelförmig so gearbeitet, daß zwischen ihnen definierte Spalte 10 und 11 verbleiben, deren äußere Enden bis vor die Mündungen der Kanäle 4 reichen, während die Spalte an ihren inneren Enden in Zu- bzw. Abflußbohrungen 12 und 13 der Flanschzapfen 5 übergehen, die jeweils mit Anschlußköpfen 14 und 15 ausgestattet sind. Damit kann das thermische Medium bspw. dem Anschlußkopf 14 zugeführt werden und über die Bohrung 12 des Flanschzapfens 5 entsprechend den eingetragenen Strömungspfeilen in den vor der Stirnfläche 3 des Walzenkörpers 2 gebildeten Spalt 10 übertreten, der das Medium auf die Schar der Kanäle 4 verteilt. Nach Passieren der Kanäle wird das thermische Medium von dem Spalt 11 aufgenommen und, wiederum in Pfeilrichtung, in Achsnähe bis zur Abflußbohrung 13 und durch diese zum Anschlußkopf 15 geführt, von wo sie über ein Leitungsnetz zum Heizregelgerät rückgeführt wird. Damit wird, wie gewünscht, mit starrem, stabilem und vorzeitige Schäden vermeidenden Aufbau eine Beheizung des Mantels des Walzenkörpers 2 der Kalanderwalze 1 in vorgegebener, durch die Länge der Kanäle bestimmten Breite erreicht.

Eine abgewandelte, von nur einer Seite gespeiste Kalanderwalze ist in Fig. 2 dargestellt. Zur Vereinfachung der Erläuterung sind aus Fig. 1 bereits bekannte Teile mit gleichen Referenznummern bezeichnet. Auch hier weist der Walzenkörper 2 der Kalanderwalze 1 unterhalb seiner Mantelfläche in einer zylindermantelförmigen Teilungsfläche eine Anzahl von Kanälen 4 auf, die von einer der Stirnflächen 3 des Walzenkörpers bis zur dieser gegenüberliegenden geführt sind. Mit dem Walzenkörper 2 sind ein massiver, dem Antrieb dienender Flanschzapfen 16 sowie ein mit einer Bohrung 18 ausgestatteter Flanschzapfen 17 vermittels ihrer Flansche 6 durch Schrauben 7 verspannt, und der Walzenkörper ist mit einer axial verlaufenden Bohrung 19 versehen. In die Bohrung 18 des Flanschzapfens 17 ist ein Rohr 20 eingeschoben, das mit seinem dem Walzenkörper zugekehrten Ende dichtend und fest in der erweiterten Bohrung 19 sitzt, und dessen anderes Ende in einen am freien Ende des Flanschzapfens 17 angeordneten Anschlußkopf 21 eingreift. Der sowohl die Zu- als auch die Ableitung vermittelnde Anschlußkopf 21 ist weiterhin mit dem zwischen der Wandung der Bohrung 18 und der äußeren Wandung des Rohres 20 gebildeten kanalartigen Freiraum 22 verbunden.

Damit wird folgendes erzielt: Das thermische Medium läßt sich im einen Anschluß des Anschlußkopfes 21 zuführen und erreicht, entsprechend den eingetragenen Pfeilen, über das Rohr 20 die Bohrung 19 und den zwischen einer der Stirnflächen 3 des Walzenkörpers 2 einerseits und der Grundfläche des Ansatzes 8 des Flanschzapfens 16 andererseits gebildeten Spalt 10. Dieser Spalt überführt das thermische Medium schräg nach außen bis zu den Mündungen der Kanäle 4, nach deren Durchströmen es im Spalt 11 gesammelt und im zwischen der Wandung der Bohrung 18 und der Außenwand des Rohres 20 gebildeten Freiraum 22 bis zur Abflußöffnung des Anschlußkopfes 21 geführt wird. Auch hier werden definierte, mehr oder weniger dicht unterhalb der Mantelfläche der Kalanderwalze in einer Mantelzone derselben geführte Kanäle 4 mit dem thermischen Medium gespeist, das über ein Rohr, eine zentrale Bohrung und Zu- und Abflußspalte die Kanäle 4 erreicht. Auch hier ist mit vergleichsweise geringem Aufwande ein Aufbau erzielt, der auf einen gesonderten, zu fixierenden Verdrängerkörper verzichtet und eine einstückige robuste, hochbelastbare Konstruktion darstellt. Die Vielzahl der Kanäle 4 ergibt eine relativ große resultierende Kontaktfläche zwischen dem thermischen Medium und dem Walzenkörper, so daß in Verbindung mit der sich ergebenden definierten intensiven Strömung hervorragende thermische Eigenschaften erreicht werden.

In allen diesen Fällen wird mit vergleichsweise geringem Aufwande ein stabiler Aufbau erzielt, der durch den Verzicht auf zusätzliche, einzusetzende Verdrängerkörper eine einstückige robuste und hochbelastbare Konstruktion darstellt. Auch die Wartung, Inspektionen und eine gegebenenfalls erforderlich werdende Zerlegung gestalten sich durch den einstückigen, stabilen Aufbau des Walzenkörpers relativ einfach, und die Herstellung der die Strömungspfade begrenzenden Teile aus einem Stück und damit aus gleichem Materiale unterbindet Spannungen, die durch fremde, eingesetzte Körper mit abweichender Ausdehnung bedingt würden. Vorteilhaft macht sich die hohe Steifigkeit bemerkbar, so daß bspw. Kalanderwalzen gleicher Biegefestigkeit mit geringerem Durchmesser ausführbar sind als Verdrängungskörper aufweisende Kalanderwalzen:

Es sind keine besonderen, fixierten und für den Ausbau zu lösenden Einbauten erforderlich, die durch ihre Verformbarkeit beim Ausbau Schwierigkeiten bieten und üblicherweise nicht ein zweites Mal einbaubar sind. Damit werden gute thermische Eigenschaften mit einem stabilen und stoßresistenten Aufbau erreicht, der sich mit vertretbarem Aufwande warten, inspizieren und gegebenenfalls zerlegen läßt, so daß die erwähnten guten thermischen Eigenschaften mit der angestrebten langen Standzeit erreicht werden.

## Patentansprüche

1. Beheizbare Kalanderwalze (1) mit unterhalb der Mantelfläche ihres Walzenkörpers (2) vorgesehenen achsparallelen Kanälen (4) für den Durchsatz eines die Aufheizung bewirkenden thermischen Übertragungsmediums und mit beidseitig des Walzenkörpers (2) mit diesem verbundenen, zentrale bzw. koaxiale Zu- und Ableitungsbohrungen (12, 13, 18) aufweisenden Flanschzapfen (5, 16, 17),
**dadurch gekennzeichnet,**
daß die von den Mündungen der Kanäle (4) umschlossenen Bereiche der Stirnflächen (3) des Walzenkörpers (2) unter Bildung jeweils eines bis zu den Mündungen der Kanäle (4) reichenden Spaltes (10, 11) gegen die gegenüberliegenden Grundflächenbereiche (9) der Flanschzapfen (5, 16, 17) zurücktreten, und daß die Zu- und Ableitungsbohrungen (12, 13, 18, 19) jeweils bis zu den Spalten führen.

2. Beheizbare Kalanderwalze nach Anspruch 1,
**dadurch gekennzeichnet,**
daß die Flanschzapfen (5, 16, 17) je einen mit dem Walzenkörper (2) verbindbaren Flansch (6) aufweisen,und daß innerhalb des Mantelbereiches abgesetzte Ansätze (8) der Flanschzapfen in entsprechende Ausnehmungen des Walzenkörpers eingreifen.

3. Beheizbare Kalanderwalze nach Anspruch 1 oder 2,
**dadurch gekennzeichnet**,
daß die Spalte (10, 11) flach kegelmantelförmig verlaufen.

4. Beheizbare Kalanderwalze nach einem der Ansprüche 1 bis 3,
**dadurch gekennzeichnet**,
daß die Kanäle (4) innerhalb eines Teilkreises angeordnet sind, dessen Durchmesser den des Walzenkörpers (2) wesentlich unterschreitet.

5. Beheizbare, insbesondere nicht angetriebene Kalanderwalze nach einem der Ansprüche 1 bis 4,
**dadurch gekennzeichnet**,
daß einer der Flanschzapfen (5) eine bis zu ihm vorgelagerten Spalt (10) führende zentrale Zuleitungsbohrung (12) und der andere eine aus dem ihm vorgeordneten Spalt (11) führende Ableitungsbohrung (13) aufweist.

6. Beheizbare, insbesondere angetriebene Kalanderwalze nach einem der Ansprüche 1 bis 4,
**dadurch gekennzeichnet**,
daß sie eine zentrale Bohrung (19) und einer der Flanschzapfen (17) einen Anschlußkopf (21) für das Zu- und Abführen des thermischem Mediums sowie eine bis zum vorgeordneten Spalt (11) führende Bohrung (18) aufweist, und daß diese Bohrung ein zentrales, bis in die zentrale Bohrung (19) des Walzenkörpers (2) führendes, die Bohrung des Flanschzapfens (17) unter Bildung eines rohrmantelförmigen Freiraumes (22) durchstoßendes Rohr (20) aufweist.

## Claims

1. A heatable calender roll (1) having axially parallel channels (4) provided underneath the surface of its roll body (2) for a thermal transfer medium to pass through to bring about the heating, and having at both ends of the roll body (2) flanged necks (5, 16, 17) which are connected to the latter and exhibit central or coaxial supply and discharge bores (12, 13, 18),
**characterized in that**
those regions of the endfaces (3) of the roll body (2) which are enclosed by the mouths of the channels (4) recede to form in each case from the regions (9) lying opposite them on the base of the flanged neck (5, 16, 17) a gap (10, 11) which reaches as far as the mouths of the channels (4) and that the supply and discharge bores (12, 13, 18, 19) in each case lead up to the gaps.

2. A heatable calender roll as in Claim 1,
**characterized in that**
each flanged neck (5, 16, 17) exhibits a flange (6) which may be connected to the roll body (2), and that shoulders (8) on the flanged necks stepped inside the region of the surface engage in corresponding recesses in the roll body.

3. A heatable calender roll as in Claim 1 or 2,
**characterized in that**
the gaps (10, 11) run in the shape of the surface of a flat cone.

4. A heatable calender roll as in one of the Claims 1 to 3,
**characterized in that**
the channels (4) are arranged within a pitch-circle the diameter of which is considerably less than that of the roll body (2).

5. A heatable calender roll as in one of the Claims 1 to 4, in particular one which is not driven,
**characterized in that**
one of the flanged necks (5) exhibits a central feeder bore (12) which leads to the gap (10) placed in front of it and the other exhibits a drain bore (13) leading out of the gap (11) arranged in front of it.

6. A heatable calender roll as in one of the Claims 1 to 4,
in particular one which is driven,
**characterized in that**
it exhibits a central bore (19) and one of the flanged necks (17) exhibits a connector head (21) for leading the thermal medium in and out as well as a bore (18) leading to the gap (11) arranged in front of it, and that the latter bore exhibits a central tube (20) which penetrates the bore in the flanged neck (17) to form a free space (22) in the shape of a tubular jacket, and leads right into the central bore (19) in the roll body (2).

## Revendications

1. Cylindre de calandre chauffable (1) comportant, au-dessous de la surface d'enveloppe de son corps de cylindre (2), des conduits (4) parallèles à son axe pour le passage d'un milieu de transmission de la chaleur assurant le chauffage et, des deux côtés du corps de cylindre (2), des tourillons à brides (5, 16, 17) comportant des alésages (12, 13, 18)d'amenée et d'évacuation reliés au corps de cylindre de manière à être centrés ou coaxiaux,
caractérisé en ce que les zones des surfaces frontales (3) des corps de cylindres qui sont entourées par les orifices des conduits (4) sont disposées de manière à laisser des espaces vides (10,11) s'étendant jusqu'aux orifices des conduits (4) et à être en retrait par rapport aux surfaces opposées (9) des tourillons à brides (5, 16, 17) et en ce que les alésages (12, 13, 18, 19) d'amenée et d'évacuation aboutissent dans chaque cas aux espaces vides.

2. Cylindre de calandre chauffable selon la revendication 1, caractérisé en ce que les tourillons à brides (5, 16, 17) comportent chacun une bride (6) qui peut être reliée au corps du cylindre (2) et en ce qu'à l'intérieur de l'enveloppe des parties saillantes (8) du tourillon à brides s'engagent dans des évidements correspondants du corps du cylindre.

3. Cylindre de calandre chauffable selon l'une des revendications 1 ou 2, caractérisé en ce que les espaces vides (10, 11) ont la forme d'une surface conique aplatie.

4. Cylindre de calandre chauffable selon une des revendications 1 à 3, caractérisé en ce que les conduits (4) sont disposés à l'intérieur d'une partie de circonférence dont le diamètre est nettement inférieur à celui du corps de cylindre (2).

5. Cylindre de calandre chauffable, notamment non commandé selon une des revendications 1 à 4, caractérisé en ce que l'un des tourillons à brides (5) comporte un alésage d'amenée (12) central aboutissant à l'espace vide (10) situé en avant de lui et que l'autre comporte un alésage d'évacuation (13) communiquant avec l'espace vide (11) situé en avant de lui.

6. Cylindre de calandre chauffable, notamment cylindre commandé, selon une des revendications 1 à 4, caractérisé en ce qu'il comporte un alésage central (19) et que l'un des tourillons à brides (17) comporte une tête de raccord pour l'amenée et l'évacuation du milieu assurant l'échange de chaleur ainsi qu'un alésage (18) aboutissant à l'espace vide (11) situé en avant de lui et en ce que cet alésage comporte un tube (20) qui aboutit à l'alésage central (19) du corps de cylindre (2) et traverse l'alésage du tourillon de bride (17) en laissant un espace libre (22) en forme d'enveloppe de tube.
